# EUROPÄISCHE PATENTSCHRIFT

(11) **EP 0 146 114 B1**
(45) Veröffentlichungstag und Bekanntmachung des Hinweises auf die Patenterteilung: **11.05.1988**
(21) Anmeldenummer: 84115289.5
(22) Anmeldetag: 12.12.1984
(51) Int. Cl.: A24D 3/04

(54) **Cigarette mit einstückigem, ventilierten Filtermundstück**
Cigarette with a ventilated mouthpiece of one piece
Cigarette avec un embout filtrant ventilé en une pièce

(30) Priorität: 13.12.1983 DE 3345001
(43) Veröffentlichungstag der Anmeldung: 26.06.1985
(73) Patentinhaber: H.F. & Ph.F. Reemtsma GmbH & Co, 22605 Hamburg (DE)
(72) Erfinder: Seidel, Henning, Dr., D-2120 Lüneburg (DE)
(74) Vertreter: UEXKÜLL & STOLBERG

(56) Entgegenhaltungen:
- DE-A- 1 936 429
- US-A- 3 396 733
- US-A- 3 789 855

## Beschreibung

Die Erfindung betrifft eine Cigarette mit einstükkigem ventiliertem Filtermundstück, bei dem durch Perforationen einer das Außenmundstück umschließenden, im wesentlichen luftundurchlässigen Außenhülle eintretende Beiluft und der Rauch in achsparallelen Strömen getrennt voneinander bis an das mundseitige Ende des Filtermundstückes geführt und erst im Mund des Rauchers vermischt werden, wie sie gemäß Oberbegriff des Hauptanspruchs weiter definiert ist.

Eine Cigarette mit einem derartigen Filtermundstück ist beispielsweise aus der DE-C-16 57 261 und DE-B-1936429 bekannt; dieses Belüftungsmundstück besteht aus einem einteiligen zylindrischen Kunststoffkörper, der zusammen mit dem Filter - bzw. Cigarettenende von einer Außenumhüllung umschlossen ist, die Lufteintrittsöffnungen für Luftzufuhrkanäle aufweist, die an dem Außenbereich des zylindrischen Körpers in Längsrichtung vorgesehen sind.

Ferner sind gemäß DE-A-28 49 904 und DE-A-3011959 Cigaretten mit ventiliertem Filtermundstück bekannt, bei denen ebenfalls Beiluft und Rauch in achsparallelen Strömen getrennt geführt und erst im Mund des Rauchers vermischt werden; bei diesen Filtern ist eine rohrförmige Hülle oder luftundurchlässige Schicht aus einem Thermoplast wie Polyethylen vorgesehen, in deren Innerem sich Filtermaterial befindet, während an der Außenfläche der Hülle sich in Längsrichtung erstreckende konkav geformte Rillen vorgesehen sind; ferner ist eine Hüllfolie vorhanden, die die Außenfläche der rohrförmigen Hülle umgibt und letztere mit dem Tabakstrang verbindet, wobei die Hüllfolie Perforation im Bereich der durch die konkaven Rippen gebildeten Kanäle aufweist, die die Beiluft zuführen.

Bei allen diesen bekannten Cigaretten mit ventiliertem Mundstück wird gefilterter Rauch als innerer Hauptstrom, der von über Einzelkanäle zugeführten Beiluftströmen umgeben ist, getrennt geführt und im Mund des Rauchers wirbelnd vermischt.

Es hat sich gezeigt, daß derartige bekannte Mundstück- oder Filterausbildungen bei einigen AItersgruppen von Rauchern bei verschiedenen Tabakmischungen nicht die erwartete geschmackliche Akzeptanz ergeben, was vermutlich darauf beruht, daß die von kleinen Kanälen zugeführte Beiluft wegen einer zu großen Verwirbelung im Munde den Tabakstrom nicht oder nicht konzentriert genug auf die einzelnen Geschmacksnerven auftreffen lässt.

Ein weiterer Nachteil der bekannten Rillenfilter beruht darauf, daß die luftundurchlässige Außenhülle beim Rauchen durch feuchten Lippendruck des Rauchers oder beim Halten der Cigarette mit den Zähnen durch den Bißdruck in die Beiluft führenden Rillen hineingedrückt wird und diese teilweise oder vollständig verschließt. Dadurch enthält der Tabakrauch mehr Kondensat und Nikotin als bei einer nach DIN 10240 und 10242 mit einer Rauchmaschine mit trockenen Gummilippen gemessenen Bestimmungsmethode, was zu einer Täuschung des Rauchers führen kann.

Letztlich lassen sich Filtermundstücke der bekannten Art nur auf aufwendige Weise und in vielen Fällen nicht kontinuierlich herstellen.

Die Erfindung hat sich die Aufgabe gestellt, eine Cigarette mit einem neuartigen einstückigen ventilierten Filtermundstück vorzuschlagen, bei dem einmal die allgemein gewünschte Ventilation, d.h. die Zufuhr von Beiluft auch beim Rauchen mit feuchten Lippen oder bei Anwendung von Bißdruck gewährleistet wird, und zum anderen die Vermischung von Beiluft und Rauch zwar erst im Mund des Rauchers erfolgt, jedoch jetzt Beiluft und Rauch so geführt werden sollen, daß der Hauptrauchstrom gebündelt und von dem Beiluftstrom quasi laminar rundum ummantelt und nach wie vor getrennt voneinander dem Mund des Rauchers zugeführt und in diesem vermischt wird. Ferner soll es bei vorgegebenem Beiluftgrad ermöglicht werden, daß durch entsprechende Bemessung von Kern- bzw. Ringraum gleichmäßige Strömungsgeschwindigkeiten von Luft- und Rauchstrom erzielbar sind. Letztlich soll gemäß Erfindung eine kontinuierliche oder wirtschaftliche Fertigung der Filterelemente ermöglicht werden, und schliesslich soll auch der Einsatz eines weniger verfestigten Filtermaterials als bisher üblich möglich sein.

Zur Lösung dieser Aufgabe wird daher eine Cigarette mit ventiliertem Filtermundstück der eingangs geschilderten Art vorgeschlagen, welche gemäß Kennzeichen des Anspruchs 1 ausgebildet ist, wobei weitere vorteilhafte Ausführungsformen in den abhängigen Ansprüchen aufgeführt sind.

Durch die erfindungsgemäße Ausbildung des Filtermundstückes mit Kernhülse und Außenhülse und mit einem entsprechenden Querschnittverhältnis von Ringraum und Kernraum wird es ermöglicht, daß der aus dem koaxialen Ringraum in den Mund gelangende Beiluftstrom den vom Kernraum strangförmig geführten Rauchstrom quasi ummantelt in den Mund des Rauchers gelangen läßt. Überraschenderweise hat sich gezeigt, daß der sehr viel dichter geführte Kernstrom trotz beginnender Vermischung erst im Mund des Rauchers eine deutlichere Beeinflussung der Geschmacksnerven durch die so bewirkte Bündelung des Kernstroms ergibt.

Die einstückige Ausbildung von Kernhülse, Außenhülse und Abstandhaltern läßt eine überaus wirtschaftliche und kontinuierliche Fertigung des Filters zu und gibt dem Filtermundstück die genügende Festigkeit, so daß der anstelle der bislang bekannten kleinen Beiluftkanäle nunmehr vorgesehene Ringraum weder durch feuchte Lippen noch durch Bißdruck hinsichtlich der Zufuhr von Beiluft beengt oder verschlossen werden kann. Die nach DIN-Norm mit einer Rauchmaschine mit Gummilippen gemessenen Kondensat- und Nikotinwerte entsprechen auch den tatsächlich im Mund des Rauchers auftretenden Werten.

Die Stabilität des aus Außenhülse und Kernhülse gebildeten Filters ergibt aufgrund der sich gegenseitig stabilisierenden Teilbereiche eine hohe mechanische Belastbarkeit, die sich nicht nur auf die oben erwähnte ungehinderte Beiluftführung vorteilhaft auswirkt, sondern es auch ermöglicht, daß kein Filtermaterial hoher Packungsdichte eingesetzt werden muß. Während früher das Filtermaterial, welches

wegen der späteren Verformung, sei es zur Anbringung von rillenförmigen Kanälen oder beim Zusammenquetschen im Übergangsbereich zum tabakseitigen Ende, eine hohe Packungsdichte aufweisen mußte, kann jetzt ein beliebiges, auch lockeres und nachgiebigeres Filtermaterial eingesetzt werden. Anstelle der bislang verwendeten acetylierten Zellulose, die mitTriacetin gehärtetwurde, können jetztauch andere Filtermaterialien ohne Härte oder solche mit geringeren Mengen an Härtern eingesetztwerden.

Im folgenden soll die Erfindung anhand von Zeichnungen näher erläutert werden; es zeigen:
Figur 1 eine perspektivische Darstellung einer Cigarette mit Filtermundstück mit rauchführendem Kernraum mit Filterelement und einem beiluftführenden Ringraum;
Figur 2 einen Längsschnitt durch das Mundstück gemäß Figur 1;
Figur 3 eine teilweise, im Bereich des mundseitigen Mundstücksendes geschnittene, perspektivische Darstellung einer abgewandelten Ausbildung des Filterelementes gemäß Figur 1;
Figur 4 einen Querschnitt durch den tabakseitigen Endbereich des Filters längs der Ebene 11-11.

Bei der in Figur 1 und 2 gezeigten Ausführungsform ist der Tabakabschnitt 112 mit einem Tabakstrang 114 und einer Papierhülse 110 in Ausfluchtung mit dem Filtermundstück 118 verbunden. Das Mundstück 118 wird gebildet von einer Außenhülse 120 mit Perforationsöffnungen 122 und einer innerhalb der Außenhülse koaxial zu dieser Kernhülse 126, so daß zwischen Kernhülse 126 und Außenhülse 120 ein Ringraum 130 gebildet wird. Außenhülse 120 und Kernhülse 126 bestehen aus einem luftundurchlässigen Material. Der Kernraum 124 kann vollständig mit Filtermaterial angefüllt oder, hier nicht gezeigt, nur teilweise oder gar nicht mit diesem gefüllt sein. Tabakabschnitt 112 und Filtermundstück 118 werden durch ein Umhüllungsblatt 116 miteinander verbunden. In der Außenhülse 120 befinden sich Perforationen 122, die mit der Außenluft in Verbindung stehen und diese als Beiluft in den Ringraum 130 führen. Analog sind im Umhüllungsblatt 116 Perforationen 117 vorgesehen, die die Luftzufuhr über die Perforationen 122 ermöglichen.

Der als Filterelement ausgebildete Kernraum 124 kann ein im Querschnitt kreisförmiger Strang aus üblichem Filtermaterial sein. Da die Kernhülse 126 über Abstandshalter 134 mit der Außenhülse 120 verbunden ist und aufgrund der Materialauswahl eine hinreichende Stabilität hat, ist es nicht erforderlich, das Filtermaterial zusätzlich zu verfestigen. Die Abstandshalter können punkt- oder stäbchenförmig oder auch flächenförmig ausgebildet sein; sie können entweder achsparallel oder wendelförmig auf der luftundurchlässigen Kernhülse 126 in beliebiger Weise angeordnet und mit der Außenhülse 120 verbunden sein.

Bei der in Figur 3 gezeigten Ausführungsform ist das den koaxialen Kernraum ausfüllende Filtermaterial 124a ein im Querschnitt mehreckiger Strang mit konkav eingezogenen Ringflächen, dessen Eckbereiche 134a als Abstandshalter mit der Außenhülse 126 verbunden sind. Das Umhüllungsblatt 116 ist der Einfachheit wegen nicht dargestellt.

Das aus Außenhülse und Kernhülse bestehende Filterelement kann in einem Arbeitsgang durch Extrudieren eines extrudierfähigen Kunststoffmaterials bei gleichzeitiger Einführung des strangförmigen Filtermaterials hergestellt werden.

Die Stirnfläche 128 des Ringraums 130 ist ebenfalls luftundurchlässig; sie kann vorzugsweise durch Zusammenquetschen oder Anformen der als luftundurchlässige Schicht wirkenden Außenhülse 120 an die Kernhülse 126 angepaßt oder angeformt werden, was kurz nach dem Extrudieren wegen des noch weichen Materials ohne Schwierigkeiten durchzuführen ist.

Die Anbringung der Perforationen in der Außenhülse 120 und im Umhüllungsblatt 116 kann auf beliebige Weise, beispielsweise mechanisch oder mittels Laser, erfolgen. Das Filtermaterial im Ringraum kann jedes beliebige Material, vorzugsweise mit Triacetin verfestigtes Zelluloseacetat sein, jedoch sind wegen der mechanischen Festigkeit oder Elastizität des aus Kernhülse und Außenhülse bestehenden Filterelementes auch andere, weniger feste Filtermaterialien mit Vorteil einsetzbar.

Figur 4 zeigt im Schnitt die Anformung der Außenhülse am tabakseitigen Endbereich des Filterteils, wobei die Anformung sowohl im Bereich der stegförmigen Abstandshalter 134 als auch am Ende der Kernhülse 126 erfolgt.

## Patentansprüche

Cigarette mit einstückigem, ventiliertem Filtermundstück (118), bei dem die durch Perforationen einer das Mundstück umschließenden, im wesentlichen luftundurchlässigen Außenhülle eintretende Beiluft und Rauch in achsparallelen Strömen getrennt voneinander bis an das mundseitige Ende des Filtermundstückes geführt und erst im Mund des Rauchers vermischt werden, wobei das Filtermundstück einen koaxialen, mit Filtermaterial gefüllten Kernraum (124) und von diesem durch eine luftundurchlässige Schicht getrennt eine koaxial ringförmig angeordnete Beiluftzuführung aufweist, die gegenüber dem tabakseitigen Ende verschlossen und mit den Perforationen der Außenhülle in Strömungsverbindung steht, während der Kernraum mit dem rauchführenden Bereich der Cigarette in Strömungsverbindung steht, dadurch gekennzeichnet, _{d}aß
a) die Beiluftzuführung durch einen nur durch Abstandshalter (134, 134a) unterbrochenen Ringraum (130) erfolgt, der durch eine Kernhülse (126) als den Kernraum (124) umgebende luftundurchlässige Schicht und eine mit Perforationsöffnungen (122) versehene Außenhülse (120) gebildet wird, die am tabakseitigen Endbereich des Ringraumes (130) dichtend an der Kernhülse (126) anliegt oder an dieser angeformt ist,
b) die Kernhülse (126), die Außenhülse (120) und die Abstandshalter (134) aus einem einstückig gefertigten, vorzugsweise extrudierten, Kunststoffmaterial bestehen und
c) daß das Verhältnis der Querschnittsfläche von Ringraum (130) zu Kernraum (124) 0,6: bis 1:1 beträgt.

2. Cigarette nach Anspruch 1, dadurch gekennzeichnet, daß das Verhältnis der Querschnittsfläche von Ringraum (130) zu Kernraum (124) 0,8:1 beträgt.

3. Cigarette nach Anspruch 1 und 2, dadurch gekennzeichnet, daß die Wandstärken der Kernhülse (126) und Außenhülse (120) jeweils 0,1 bis 0,5 mm betragen.

4. Cigarette nach Anspruch 1 bis 3, dadurch gekennzeichnet, daß der Kernraum (124) nur teilweise mit Filtermaterial gefüllt ist und entweder am tabakseitigen Ende eine Kammer oder am mundseitigen Ende ein Hohlmundstück bildet.

5. Cigarette nach Anspruch 1 bis 4, dadurch gekennzeichnet, daß die Kernhülse (126) einen kreisförmigen Querschnitt aufweist.

6. Cigarette nach Anspruch 1 bis 4, dadurch gekennzeichnet, daß die Kernhülse (126') einen mehreckigen Querschnitt mit vorzugsweise konkav eingezogenen Begrenzungsflächen aufweist.

7. Cigarette nach Anspruch 6, dadurch gekennzeichnet, daß die Kanten der Kernhülse (126') als Abstandshalter (134a) ausgebildet und mit der Außenhülse (120) verbunden sind.

8. Cigarette nach Anspruch 1 bis 7, dadurch gekennzeichnet, daß die Abstandshalter (134, 134a) nur bereichsweise mit der Außenhülse (120) verbunden sind.

9. Cigarette nach Anspruch 1 bis 8, dadurch gekennzeichnet, daß die Außenhülse (120) mittels eines Umhüllungsblattes (116) mit dem Tabakabschnitt (112) verbunden ist, welches zumindest im Bereich der Perforationsöffnungen (122) der Außenhülse (120) Perforationen (117) aufweist oder aus einem luftdurchlässigen Material besteht.

## Claims

1. Cigarette with a one-piece, ventilated filter tip (118), in which the accompanying air and smoke which enter through perforations in an outer covering which surrounds the tip and is essentially air-tight are passed separately from one another in axially parallel streams to the mouth end of the filter tip and are mixed only in the mouth of the smoker, the filter tip having a coaxial core space (124) filled with filter material and a coaxially and annularly positioned feed for the accompanying air which is separated from this by an air-tight layer, is closed off from the tobacco end and has a flow connection to the perforations of the outer covering, whilst the core space has a flow connection to the smoke-carrying region of the cigarette, characterised in that
a) the feed for the accompanying air passes through an annular space (130) which is interrupted only by spacers (134, 134a) and is formed by a core casing (126) as the air-tight layer surrounding the core space (124) and an outer casing (120) which is provided with perforation openings (122) and, at the tobacco end region of the annular space (130) lies tightly adjacent to the core casing (126) or is shaped onto this,
b) the core casing (126), the outer casing (120) and the spacers (134) are composed of a plastics material produced, preferably extruded, in one piece, and
c) in that the ratio of the cross-sectional area of the annular space (130) to that of the core space (124) is 0.6:1 to 1:1.

2. Cigarette according to claim 1, characterised in that the ratio of the cross-sectional area of the annular space (130) to that of the core space (124) is 0.8:1.

3. Cigarette according to claims 1 and 2, characterised in that the wall thicknesses oft the core casing (126) and the outer casing (120) are in each case 0.1 to 0.5 mm.

4. Cigarette according to claims 1 to 3, characterised in that the core space (124) is only partly filled with filter material and forms either a chamber at the tobacco end or a hollow tip at the mouth end.

5. Cigarette according to claims 1 to 4, characterised in that the core casing (126) has a circular cross-section.

6. Cigarette according to claims 1 to 4, characterised in that the core casing (126') has a polygonal cross-section with preferably concavely drawn-in peripheries.

7. Cigarette according to claim 6, characterised in that the edges of the core casing (126') are constructed as spacers (134a) and connected to the outer casing (120).

8. Cigarette according to claims 1 to 7, characterised in that the spacers (134, 134a) are connected to the outer casing (120) only in places.

9. Cigarette according to claims 1 to 8, characterised in that the outer casing (120) is connected to the tobacco section (112) by means of an enveloping sheet (116) which has perforations (117) at least in the region of the perforation openings (22) of the outer casing (120) or is composed of a material which is permeable to air.

## Revendications

1. Cigarette à embout filtrant (118) ventilé, en une pièce, dans laquelle l'air de ventilation entrant par des perforations d'une enveloppe extérieure en principe impénétrable à l'air, entourant l'embout, et la fumée, sont conduits en courants d'axes parallèles, séparément l'un de l'autre, jusqu'à l'extrémité côté bouche de l'embout filtrant et ne sont mélangés que dans la bouche du fumeur, où l'embout filtrant comporte un espace formant noyau (124), coaxial, rempli de matière filtrante et, séparé de celui-ci par une couche impénétrable à l'air, un conduit d'amenée annulaire coaxial de l'air de ventilation, qui est fermé à l'extrémité, du côté du tabac, et qui est en communication, pour l'écoulement du courant, avec les perforations de l'enveloppe extérieure, tandis que l'espace formant noyau est en communication, pour l'écoulement, avec la région, conduisant la fumée, de la cigarette, caractérisée en ce que:
a) l'amenée d'air de ventilation se fait par un espace annulaire (130) qui n'est interrompu que par des distanceurs (134, 134a), qui est formé par une enveloppe de noyau (126) comme couche impénétrable à l'air entourant l'espace de noyau (124), et par une enveloppe extérieure (120) pourvue d'ouvertures par perforation (122), laquelle s'applique de manière étanche dans la région d'extrémité, côté du tabac, de l'espace annulaire (130), contre l'enveloppe de noyau (126), ou est formé sur celle-ci;
b) l'enveloppe de noyau (126), l'enveloppe extérieure (120) et les distanceurs (134) sont constitués de matière synthétique faite d'une pièce, de préférence extrudée; et
c) le rapport de la surface de section de l'espace annulaire (130) à l'espace de noyau (124) est de 0,6:1 à 1:1.

2. Cigarette suivant la revendication 1, caractérisée en ce que le rapport des sections transversales de l'espace annulaire (130) à l'espace de noyau (124) est de 0,8:1.

3. Cigarette suivant les revendications 1 et 2, caractérisée en ce que les épaisseurs de paroi de l'enveloppe (126) formant noyau et de l'enveloppe extérieure (120) sont chaque fois de 0,1 à 0,5 mm.

4. Cigarette suivant les revendications 1 à 3, caractérisée en ce que l'espace de noyau (124) n'est que partiellement rempli de matière filtrante et forme, soit à l'extrémité côté tabac, une chambre, soit à l'extrémité côté de la bouche, un embout creux.

5. Cigarette suivant l'une des revendications 1 à 4, caractérisée en ce que l'enveloppe de noyau (126) présente une section transversale de forme circulaire.

6. Cigarette suivant l'une des revendications 1 à 4, caractérisée en ce que l'enveloppe de noyau (126') a une section transversale polygonale, avec des surfaces limites préférences concaves, tirées vers l'intérieur.

7. Cigarette suivant la revendication 6, caractérisée en ce que les bords de l'enveloppe de noyau (126') sont conformés en distanceurs (134a) et sont reliés à l'enveloppe extérieure (120).

8. Cigarette suivant l'une des revendications 1 à 7, caractérisée en ce que les distanceurs (134, 134a) ne sont reliés que localement à l'enveloppe extérieure (120).

9. Cigarette suivant l'une des revendications 1 à 8, caractérisée en ce que l'enveloppe extérieure (120) est reliée, au moyen d'une feuille (116) formant enveloppe, au tronçon occupé par le tabac (112), qui présente, au moins dans la région des ouvertures par perforation (122) de l'enveloppe extérieure (120), des perforations (117), ou qui est faite d'une matière pénétrable par l'air.
